# FASCICULE DE BREVET EUROPEEN

(11) **EP 0 915 691 B1**
(45) Date de publication et mention de la délivrance du brevet: **02.10.2002**
(21) Numéro de dépôt: 98912558.8
(22) Date de dépôt: 27.02.1998
(51) Int. Cl.: A61G 7/10

(54) **PLATE-FORME CIRCULAIRE PIVOTANTE ET MOBILE POUR LE TRANSFERT D'HANDICAPES**
MOBILE UND SCHWENKBARE KREISPLATTFORM ZUM TRANSFERIEREN EINER KÖRPERBEHINDERTEN PERSON
MOBILE AND PIVOTING CIRCULAR PLATFORM FOR TRANSFERRING A HANDICAPPED PERSON

(30) Priorité: 03.03.1997 FR 9702710; 29.10.1997 FR 9713817
(43) Date de publication de la demande: 19.05.1999
(73) Titulaire: RHOMBO-MEDICAL NEDERLAND B.V., 3563 AT Utrecht (NL)
(72) Inventeur: Charpin, Xavier, Villars (Loire) (FR)
(74) Mandataire: Dupuis, François
(86) Numéro de dépôt international: FR9800382
(87) Numéro de publication internationale: WO98038959

(56) Documents cités:
- DE-A- 2 749 146
- FR-A- 2 526 312
- GB-A- 2 214 424
- US-A- 2 963 713
- US-A- 2 975 435
- US-A- 3 940 808
- US-A- 5 054 137
- US-A- 5 507 044

## Description

La présente invention concerne une plate-forme circulaire pivotante et mobile, pour le transfert d'un handicapé moteur, par exemple de son fauteuil vers un siège de WC ou vers son lit et vice-versa.

Il est bien connu que l'opération de transfert d'un infirme à partir d'un fauteuil vers un siège WC ou vers un lit, ou inversement, est réalisée avec l'aide d'une ou plusieurs personnes avec des difficultés inhérentes au poids de l'infirme et à l'absence de mobilité de ses membres inférieurs. Pour assurer le retournement de l'infirme et dégager le fauteuil, la tâche est d'autant plus ardue que les locaux du WC sont toujours exigus.

L'état de la technique, et en particulier US-A-2 963 713, DE-A-2 749 146, US-A- 5 507 044 et FR-A-2 526 312, décrivent des dispositifs mettant en oeuvre une semelle sur laquelle est monté pivotant un plateau portant un support avec main courante, et permettant donc de faire pivoter l'infirme de 180° après que celui-ci ait été installé debout sur le plateau. En outre, dans les deux premiers documents, le dispositif est solidaire de roues permettant de déplacer le dispositif à vide, par exemple pour l'approcher d'une cuvette de WC, ou pour l'amener dans un lieu de rangement.

Aucun de ces dispositifs ne satisfait aux nombreuses contraintes imposées par l'infirmité des membres inférieurs à savoir :
- faible épaisseur de l'ensemble plateau-semelle pour faciliter son accession par un infirme se déplaçant en traînant les pieds,
- moyen de préhension manuels d'accès aisé, ne créant pas de zone d'accrochage pour le handicapé ou le personnel d'assistance,
- dégagement de l'espace d'accueil des pieds pour éviter tout accrochage lors de la mise en place de l'infirme,
- stabilité du maintien de l'infirme dans chaque position et pendant la rotation,
- maniement simple et aisé.

La présente invention a pour objet de fournir un appareil simple, sous forme d'une plate-forme extrêmement basse qui, permettant un relevage plus facile du handicapé, est muni d'une main courante très solide permettant à cet handicapé de se maintenir debout pendant le très court instant où on le fait pivoter pour amener sa partie postérieure en regard d'un siège de WC ou d'un lit, avant de pouvoir s'asseoir sans aucune torsion ni effort de ses membres inférieurs.

L'invention concerne donc une plate-forme composée d'une semelle, d'un plateau circulaire monté pivotant sur la semelle avec interposition de moyens de centrage, de guidage en rotation, et de soutien, d'une main courante en forme d'arc de cercle liée au plateau par deux montants télescopiques, et de deux roues montées libres en rotation aux extrémités d'un axe parallèle à un diamètre du plateau, extérieur à celui-ci et disposé à l'opposé de la zone d'accès sur ce plateau, les roues étant disposées de manière à venir en contact avec le sol seulement lors du basculement de la plate-forme de leur côté.

Selon l'invention, la semelle est constituée par un disque métallique circulaire, de sensiblement même diamètre que le plateau, tandis que, d'une part, le plateau, constitué également par une tôle métallique, est solidaire d'une bordure circulaire de protection s'étendant jusqu'à la semelle, et que d'autre part, les éléments des deux montants sont reliés par une traverse horizontale qui, disposée à la hauteur des genoux d'un adulte, est elle-même renforcée par un tube incliné s'étendant entre cette traverse et la partie avant du plateau.

Grâce à cet agencement, l'accès à la plate-forme est facilité et, en cas de besoin, par appui des tibias ou des genoux sur la traverse horizontale, l'infirme peut se redresser en tirant par ses bras saisissant la main courante, sans que cela génère un couple de basculement perturbant sa stabilité.

Avantageusement, chacune des extrémités de la main courante en arc de cercle se prolonge, au-delà de sa fixation sur le montant, par un retour coudé en demi cercle et vers le bas.

Chaque retour coudé forme ainsi une poignée qui, facilitant la préhension de l'infirme dans sa phase de redressement, présente l'avantage de ne pas comporter d'arête pouvant accrocher les vêtements de l'infirme ou du personnel.

D'autres caractéristiques et avantages ressortiront de la description qui suit en référence au dessin schématique annexé représentant, à titre d'exemple, une forme d'exécution de la plate-forme selon l'invention.
Figure 1 est une vue en perspective d'une forme d'exécution de la plate-forme selon l'invention,
Figure 2 est une vue partielle de la partie inférieure de cette plate-forme en coupe longitudinale,
Figure 3 est une vue en plan par dessus de la plate-forme,
Figures 4, 5 et 6 sont des vues en perspective montrant plusieurs phases d'utilisation de la plate-forme pour le transfert d'un infirme assis dans un fauteuil roulant jusqu'au siège d'un WC, à savoir la phase de positionnement des pieds sur la plate-forme, la phase de redressement et la phase de rotation avant assise sur le siège du WC.

Cette plate-forme comprend une semelle 1 d'appui au sol, constituée par un disque métallique, et un plateau 2, également constitué par une tôle métallique. Le plateau 2 supporte deux montants tubulaires métalliques 4 qui sont soudés sur lui sensiblement de part et d'autre de son plan médian transversal, c'est-à-dire de part et d'autre de son axe de rotation vertical x'-x par rapport à la semelle. Ces montants supportent une main courante 5.

Comme montré plus en détails à la figure 2, la semelle 1 est munie, contre sa face inférieure, d'une pluralité de pastilles 12 en matière synthétique ou en caoutchouc qui sont collées sur elle pour limiter le bruit et le glissement sur le sol. Cette semelle est traversée axialement par un alésage 13 qui est coaxial avec le taraudage d'un écrou à collet 7, soudé sur elle. Sur sa face supérieure, sont également soudés des supports, et par exemple, les chapes 14 portant des roulettes ou galets 6.

La figure 3 montre que ces roulettes sont réparties circulairement avec un espace angulaire sensiblement constant, autour de l'axe vertical x'-x de rotation du plateau 2.

Ce plateau 2 présente, en vue de dessus, une forme générale circulaire et se prolonge sur l'avant par un tenon radial et rectangulaire 16. Ce tenon, ou au moins son bord, est redressé vers le haut, comme montré à la figure 2 pour surélever une tige 8 qui est soudée sur lui, parallèlement à son bord avant. Les extrémités de cette tige 8, dépassant du tenon 16, constituent axe de rotation pour deux roues 3.

Ces roues sont légèrement surélevées du sol, de manière à venir en contact avec lui que lorsque l'ensemble de la plate-forme est basculé de leur côté.

La partie circulaire du plateau 2 a un diamètre sensiblement égal à celui de la semelle 1, et plus précisément est supérieur à ce diamètre de l'épaisseur de la tôle constituant une bordure circulaire 1b. Cette bordure est soudée sur le plateau, et s'étend verticalement sensiblement jusqu'à la semelle 1, c'est-à-dire jusqu'à mi épaisseur de celle-ci. Sa fonction est de protèger les roulettes 6 contre toute introduction de corps étrangers, mais aussi de protéger les pieds du handicapé en évitant que ceux-ci se coincent entre le plateau 2 et la semelle 1, lorsqu'il essaie de monter sur le plateau.

En complément des moyens de soutien du plateau 2, constitué par les roulettes 6, le plateau comporte des moyens de guidage en rotation qui sont constitués par une vis verticale 19, ayant une tête conique 19a et une extrémité filetée 19b. Cette vis se monte librement dans un alésage axial 20, ménagé dans le plateau 2 et doté d'une fraisure 21 apte à recevoir la tête 19a. Sa partie filetée 19b se visse dans l'écrou à collet 7 porté par la semelle 1.

On notera que, grâce à cet agencement, les moyens de guidage en rotation et de soutien du plateau sont très compacts, tout en offrant une excellente stabilité au plateau 2.

Dans la forme d'exécution représentée, chacun des montants tubulaires 4 est télescopique, c'est-à-dire est composé d'un élément inférieur 4a lié au plateau 2, et d'un élément supérieur 4b monté coulissant par rapport à lui. Près de son extrémité supérieure, chaque élément inférieur 4a est muni d'un moyen 22 tel que vis radiale, levier à excentrique, goupille transversale ou manchon de serrage permettant de caler en translation l'élément supérieur 4b dans cet élément inférieur.

Ce moyen de réglage est intéressant à deux titres :
- pour ajuster la hauteur de la main courante 5 à la taille du handicapé,
- mais aussi pour réduire la hauteur du conditionnement de la plate-forme.

La main courante 5 forme un arc de cercle qui s'étend sur l'avant de la plate-forme, sans pour autant déborder du plateau 2. Chacune de ses extrémités en arc de cercle se prolonge au-delà de sa fixation sur le montant 4d par un retour 5a, coudé vers le bas, en forme de demi cercle et dont l'extrémité est fixée, par soudure, à l'élément supérieur 4b. Ces retours 5a forment des poignées dont l'utilité sera précisée plus loin.

Enfin, et suivant une autre caractéristique de l'invention, chaque élément inférieur 4a d'un montant est relié au même élément de montant, par une traverse horizontale 10 disposée à proximité de son extrémité supérieure. La distance entre cette traverse et le plateau 2 est sensiblement égale à la hauteur des genoux d'un adulte de taille moyenne, de manière à faciliter, par appui des genoux sur elle, le redressement du handicapé.

Dans une forme de réalisation, cette traverse est soudée sur chacun des éléments 4a. Elle est renforcée par un barreau de renfort 11 qui s'étend entre elle et le plateau 2 et qui est donc incliné. Cette traverse, disposée dans le plan médian longitudinal de la plate-forme, est, dans cette forme d'exécution, soudée par chacune de ses extrémités, respectivement, sur la traverse 10 et sur le plateau 2.

Dans une autre forme d'exécution, la traverse 10 est munie, à chacune de ses extrémités, d'un collier de serrage avec un moyen de blocage sur l'élément inférieur 4a correspondant. Dans cette version, le barreau de renfort 11 est composé de deux éléments télescopiques associés à des moyens de blocage en translation et chacune de ses extrémités est liée, respectivement, à la traverse 10 et au plateau 2 par une articulation. Cet aménagement permet de régler la position verticale de la traverse 10, en fonction de la taille de l'utilisateur, donc de la position de ses genoux par rapport au plateau 2.

Avantageusement, la traverse 10 est entourée par au moins un manchon 23 en matériau compressible élastiquement, tel qu'en mousse de matière synthétique, améliorant les conditions d'appui des genoux.

Lorsqu'une telle plate-forme a été mise en place près d'un siège de WC, comme montré à la figure 4, le handicapé peut s'approcher d'elle avec sa chaise roulante jusqu'à venir poser les pieds sur la plate-forme 2, puis à partir de là, et comme montré figure 5, saisir les poignées constituées par les retours 5a de la main courante pour se redresser verticalement en s'aidant éventuellement de l'appui de ses genoux sur la traverse 10. A ce stade, l'aide d'une personne tierce est indispensable pour faire pivoter le plateau 2 et le handicapé de 180°, afin de venir dans la position représentée à la figure 6. Dans cette position, le handicapé peut, seul, après s'être dévêtu, s'asseoir sur le siège du WC. Par la suite, il peut se redresser seul.

Il ressort que cette plate-forme, particulièrement simple et peu onéreuse, facilite les mouvements levés-assis du handicapé, en offrant, lors de ces mouvements, une parfaite stabilité et des moyens facilitant ces mouvements.

## Revendications

1. Plate-forme circulaire pivotante et mobile pour le transfert de handicapés, du type composée d'une semelle (1), d'un plateau (2) monté pivotant sur la semelle avec interposition de moyens de centrage, de guidage en rotation, et de soutien, d'une main courante (5) en forme d'arc de cercle liée au plateau par deux montants télescopiques (4a, 4b), et de deux roues (3) montées libres en rotation aux extrémités d'un axe parallèle à un diamètre du plateau, extérieur à celui-ci et disposé à l'opposé de la zone d'accès sur ce plateau, les roues étant disposées de manière à venir en contact avec le sol seulement lors du basculement de la plate-forme de leur côté, **caractérisée en ce que** la semelle (1) est constituée par un disque métallique circulaire, de sensiblement même diamètre que le plateau (2), tandis que, d'une part, le plateau (2), constitué également par une tôle métallique, est solidaire d'une bordure circulaire de protection (1b) s'étendant jusqu'à la semelle (1), et que d'autre part, les éléments inférieurs (4a) des deux montants sont reliés par une traverse horizontale (10) qui, disposée à la hauteur des genoux d'un adulte, est elle-même renforcée par un barreau incliné (11) s'étendant entre cette traverse et la partie du plateau (2) située à l'opposé de la zone d'accès.

2. Plate-forme selon la revendication 1, **caractérisée en ce que** chacune des extrémités de la main courante (5) en arc de cercle se prolonge, au-delà de sa fixation sur l'élément supérieur (4b) du montant par un retour (5a), coudé en demi cercle vers le bas en demi cercle.

3. Plate-forme selon la revendication 1, **caractérisée en ce que** le plateau circulaire (2) se prolonge sur l'avant par un tenon (16), radial et rectangulaire, et sur le bord transversal avant duquel est soudée, parallèlement à ce bord, une tige métallique (8) dont les extrémités débordantes forment axe de rotation pour les roues (3).

4. Plate-forme selon l'ensemble des revendications 1 et 3, **caractérisée en ce que** l'extrémité inférieure du barreau (11) de renfort est soudée sur le tenon (16) du plateau.

5. Plate-forme selon la revendication 1, **caractérisée en ce que** la traverse horizontale (10) est liée par soudure aux éléments inférieurs (4a) des montants.

6. Plate-forme selon la revendication 1, **caractérisée en ce que** la traverse horizontale (10) est liée, par un collier blocable sur chacun des montants du support et le barreau de renfort (11) est composé de deux éléments télescopiques munis de moyens de blocage l'un par rapport à l'autre, chacun de ces éléments étant relié, par une articulation, à la traverse (10) et au plateau (2).

7. Plate-forme selon la revendication 1, **caractérisée en ce que** la traverse (10) est entourée par un au moins un manchon (23) en matériau élastiquement compressible.

8. Plate-forme selon la revendication 1, **caractérisée en ce que** les moyens de guidage en rotation du plateau (2) par rapport à la semelle (1) sont constitués par une vis verticale (19) traversant librement un alésage axial du plateau (2) et dont la tête conique (19a) s'insère dans une fraisure (21) de ce plateau, tandis que sa tige (19b) se visse dans un écrou (7) solidaire de la semelle (1).

9. Plate-forme selon la revendication 1, **caractérisée en ce que** les moyens de soutien du plateau sont constitués par des roulettes (6) réparties, circulairement et avec un espacement angulaire, entre le plateau (2) et la semelle (1), chaque roulette (6) étant montée libre en rotation autour d'un axe horizontal dans un support (14) fixé à la semelle (1).

## Claims

1. Circular, pivoting, mobile platform for moving the disabled of the type consisting of a base (1) and a plate (2) mounted to pivot on the base with the interposition of means for centring, guiding in rotation and supporting, a handrail (5) in the shape of an arc of a circle connected to the plate by two telescopic uprights (4a, 4b), and two wheels (3) mounted to rotate freely on the ends of an axle parallel to a diameter of the plate outside said plate and disposed facing the access zone to said plate, the wheels being disposed such that they only come into contact with the ground when the platform tilts towards them, **characterised in that** the base (1) consists of a circular metal disc of more or less the same diameter as the plate (2) whereas, on the one hand, the plate (2), which is also made of sheet metal, is connected to a circular protective border (1b) which extends to base (1) and, on the other, the lower parts (4a) of the two uprights are connected together via a horizontal crossbar (10) which is disposed at the knee-height of an adult and is itself reinforced by a sloping bar (11) which extends between said crossbar and the section of plate (2) located opposite the access zone.

2. Platform as claimed in claim 1 **characterised in that** each end of the handrail (5) in an arc of a circle is extended beyond the place at which it is fastened to the upper part (4b) of the upright in a return (5a) angled downwards in a semicircle.

3. Platform as claimed in claim 1 **characterised in that** the front of the circular plate (2) is extended by a radial, rectangular extension (16) and by the front transversal edge to which a metal rod (8) is welded parallel to said edge the overlapping ends of which constitute the rotation axis of the wheels (3).

4. Platform as claimed in claims 1 and 3 **characterised in that** the lower end of the reinforcement bar (11) is welded to extension (16) of the plate.

5. Platform as claimed in claim 1 **characterised in that** the horizontal crossbar (10) is welded to the lower parts (4a) of the uprights.

6. Platform as claimed in claim 1 **characterised in that** the horizontal crossbar (10) is connected via a retainer collar to each of the uprights of the support and the reinforcement bar (11) consists of two telescopic parts fitted with means for retaining them relative to each other, each part being connected via a hinge to the crossbar (10) and to the plate (2).

7. Platform as claimed in claim 1 **characterised in that** the crossbar (10) is covered with at least one sheath (23) made of material which is elastically compressible.

8. Platform as claimed in claim 1 **characterised in that** the means for guiding the rotation of the plate (2) relative to the base (1) consist of a vertical screw (19) that passes freely through an axial bore in the plate (2) and the conical head (19a) of which is inserted in a countersunk hole (21) in said plate and **in that** the rod (19b) is screwed into a nut (7) connected to the base (1).

9. Platform as claimed in claim 1 **characterised in that** the means for supporting the plate consist of castors (6) which are located circularly and with an angular spacing between the plate (2) and base (1), each castor (6) being mounted to rotate freely around a horizontal axis in a support (14) fastened to the base (1).

## Patentansprüche

1. Kreisförmige schwenkbare und mobile Plattform für den Ortswechsel von Behinderten bestehend aus einer Sohle (1), einer drehbar auf der Sohle gelagerten Platte (2) mit dazwischen angebrachten Zentrier-, Drehführungs- und Stützeinrichtungen, einem kreisbogenförmigen Handlauf (5), der durch zwei Teleskopständer (4a, 4b) mit der Platte verbunden ist, und zwei frei drehbar an den Enden einer Achse angebrachten Rädern (3), wobei die Achse parallel zu einem Durchmesser der Platte außerhalb davon verläuft und auf der Gegenseite des Zutrittsbereichs zur Platte montiert ist und die Räder so angebracht sind, dass sie nur beim Kippen der Plattform auf ihre Seite mit dem Boden in Kontakt kommen, **dadurch gekennzeichnet, dass** die Sohle (1) aus einer kreisförmigen Metallscheibe besteht, die ziemlich genau den gleichen Durchmesser wie die Platte (2) besitzt, während einerseits die ebenfalls aus einem Blech bestehende Platte (2) mit einer kreisförmigen Schutzumrandung (1b) fest verbunden ist, die sich bis zur Sohle (1) erstreckt, und andererseits die unteren Elemente (4a) der beiden Ständer durch ein waagrechtes Querstück (10) miteinander verbunden sind, das auf Kniehöhe eines Erwachsenen angebracht und seinerseits durch einen schräg verlaufenden Stab (11) verstärkt ist, der sich zwischen dem Querstück und dem auf der Gegenseite des Zutrittsbereichs liegenden Teil der Platte (2) erstreckt.

2. Plattform nach Anspruch 1, **dadurch gekennzeichnet, dass** jedes Ende des kreisbogenförmigen Handlaufs (5) über die Befestigung am oberen Teil (4b) des Ständers hinaus durch ein rückführendes Stück (5a) verlängert wird, das im Halbkreis nach unten umgebogen ist.

3. Plattform nach Anspruch 1, **dadurch gekennzeichnet, dass** die kreisförmige Platte (2) auf der Vorderseite durch eine radiale und rechteckige Nase (16) verlängert wird, auf deren vorderem querverlaufendem Rand parallel zum Rand eine Metallstange (8) verschweißt ist, deren vorspringende Enden die Drehachse für die Räder (3) bilden.

4. Plattform nach den Ansprüchen 1 und 3, **dadurch gekennzeichnet, dass** das untere Ende des Verstärkungsstabs (11) an der Nase (16) der Platte verschweißt ist.

5. Plattform nach Anspruch 1, **dadurch gekennzeichnet, dass** das waagrechte Querstück (10) an den unteren Elementen (4a) der Ständer verschweißt ist.

6. Plattform nach Anspruch 1, **dadurch gekennzeichnet, dass** das waagrechte Querstück (10) durch eine blockierbare Schelle mit jedem der Ständer des Gestells verbunden ist und dass der Verstärkungsstab (11) aus zwei Teleskopelementen besteht, die mit Vorkehrungen für die wechselseitige Blockierung versehen sind, wobei jedes dieser Elemente durch ein Gelenk mit dem Querstück (10) und der Platte (2) verbunden ist.

7. Plattform nach Anspruch 1, **dadurch gekennzeichnet, dass** das Querstück (10) von mindestens einer Muffe (23) aus einem elastisch komprimierbaren Material umgeben ist.

8. Plattform nach Anspruch 1, **dadurch gekennzeichnet, dass** die Vorkehrungen für die Drehführung der Platte (2) gegenüber der Sohle (1) aus einer senkrechten Schraube (19) bestehen, die unbehindert eine axiale Bohrung der Platte (2) durchquert und deren konischer Kopf (19a) sich in eine Ansenkung (21) der Platte einbettet, während der Schaft (19b) in einer Mutter (7) verschraubt wird, die mit der Sohle (1) fest verbunden ist.

9. Plattform nach Anspruch 1, **dadurch gekennzeichnet, dass** die Vorkehrungen für die Stützung der Platte aus Rollen (6) bestehen, die kreisförmig und mit einem winkeligen Abstand zwischen der Platte (2) und der Sohle (1) verteilt sind, wobei jede Rolle (6) frei drehbar um eine horizontale Achse herum in einer Halterung (14) angebracht ist, die an der Sohle befestigt (1) ist.
